# EUROPÄISCHE PATENTANMELDUNG

(11) **EP 1 352 594 A1**
(43) Veröffentlichungstag der Anmeldung: **15.10.2003**
(21) Anmeldenummer: 03003369.0
(22) Anmeldetag: 13.02.2003
(51) Int. Cl.: A47B 96/14, A47B 96/06

(54) **Aluminiumwinkelprofil**

(30) Priorität: 11.04.2002 DE 20205641 U
(71) Anmelder: bima Industrie-Service GmbH, 68199 Mannheim (DE)
(72) Erfinder: Sixt, Thomas, 58511 Lüdenscheid (DE)
(74) Vertreter: Prietsch, Reiner, Dipl.-Ing.

(57) **Zusammenfassung**

Aluminiumwinkelprofil mit einem einen U-Querschnitt begrenzenden Seitenschenkel, dadurch gekennzeichnet, daß das Profil aus einer halbharten Aluminiumlegierung besteht, und daß der Winkel zwischen dem Quersteg (3) und mindestens dem einen freien Seitenschenkel (1, 2) kleiner als 90° ist.

## Beschreibung

Die Neuerung betrifft ein Aluminiumwinkelprofil mit mindestens einem einen U-Querschnitt begrenzenden Seitenschenkel.

Derartige Profile sind u.a. als U-, H- und Eckprofile bekannt. Sie werden insbesondere im Möbel- und Regalbau als Kantenschutz (U-Profile), zum Verbinden von stumpf voreinander gestoßenen Platten (H-Profile) und zum Verbinden von nur rechtwinklig aneinander anschließenden Platten (Eckprofile) eingesetzt. Die bekannten Profile sind in unterschiedlichen Breiten entsprechend den häufigsten Standardplattenstärken zwischen 6 und gewöhnlich 21 mm erhältlich. Die lichte Weite der Profile ist entweder genau gleich oder einige Prozent größer als die Dicke der betreffenden Platten. Im ersteren Fall ist die Montage zumindest für den Laien äußerst schwierig, ergibt aber einen festen Sitz des Profils auf der Platte. Im letzteren Fall ist die Montage einfach, jedoch müssen die Profile zusätzlich durch Verkleben und/oder Verschrauben auf der Platte fixiert werden.

Der Neuerung liegt die Aufgabe zugrunde, eine Familie von Aluminiumwinkelprofilen der einleitend angegebenen Gattung zu schaffen, die sich problemlos und werkzeuglos vom Laien montieren lassen und dennoch anschließend spaltfrei und bei normaler Beanspruchung unverrückbar auf der Platte sitzen.

Diese Aufgabe ist neuerungsgemäß dadurch gelöst, daß das Profil aus einer halbharten Aluminiumlegierung besteht, und daß der Winkel zwischen dem Quersteg und mindestens dem daß der Winkel zwischen dem Quersteg und mindestens dem einen freien Seitenschenkel kleiner als 90° ist (Anspruch 1).

Die lichte Weite des Profils ist daher an den freien Enden der Seitenschenkel etwas geringer als in Höhe des Quersteges. Beim Aufschieben auf die Platte federn die Seitenschenkel auf das Dickenmaß der Platte auseinander. Die dadurch in den Seitenschenkeln des Profils erzeugte, federnde Vorspannung gewährleistet eine satte Anlage an und einen festen Sitz auf der Platte.

Der Winkel zwischen dem Querschenkel und mindestens dem einen Seitenschenkel liegt vorzugsweise bei 89,5° (Anspruch 2).

Ein noch besserer Sitz wird erreicht, wenn die lichte Weite des Profils am Fuß der Seitenschenkel, also in Höhe des Quersteges, geringfügig, z.B. 0,1 mm, kleiner als die Nennweite, d.h. die Stärke des betreffenden Plattenmaterials, ist (Anspruch 3).

Mindestens einer der Seitenschenkel kann sich in Richtung seines freien Längsrandes verjüngen (Anspruch 4). Das Maß der Verjüngung richtet sich nach dem gewünschten Federungsverhalten des Seitenschenkel.

Zur Erzielung eines gefälligen Aussehens kann mindestens einer der Seitenschenkel an seinem freien Längsrand außenseitig verrundet sein (Anspruch 5).

In diesem Fall ist der Radius der Verrundung zweckmäßig so gewählt, daß die Breite der Stirnfläche des freien Längsrandes weniger als 30% der mittleren Materialstärke des Schenkels beträgt (Anspruch 6).

Die Neuerung wird nachfolgend anhand der Zeichnung erläutert, die nur beispielhaft ein U-Profil im Querschnitt zeigt.

Die beiden Seitenschenkel 1 und 2 schließen mit dem Querschenkel 3 einen Winkel von jeweils 89,5° ein. Die lichte Weite zwischen den Seitenschenkeln 1, 2 beträgt in Höhe des Quersteges 3 z.B. 15,9 mm, wenn das Profil für eine Platte mit einer Stärke von 16 mm vorgesehen ist. Die lichte Weite zwischen den freien Längsrändern der Schenkel 1, 2 beträgt in Abhängigkeit von dem absoluten Maß z.B. 0,2 bis 0,8 mm weniger als die betreffende Plattenstärke.

An ihren freien Längsrändern, bei 1a bzw 2a, sind die Seitenschenkel außenseitig so verrundet, daß die Breite der Stirnfläche der Längsränder nur ca. 25 % der mittleren Materialstärke der Schenkel beträgt. Diese Materialstärke liegt je nach lichter Weite des Profils im Bereich zwischen 1 und 2 mm.

Zusätzlich können auch die freien Längsränder der Seitenschenkel innenseitig, bei 1b bzw. 2b, mit einem (wesentlich kleineren) Radius versehen sein, um die Montage, d.h. das Aufschieben des Profils auf die Platte, zu erleichtern.

Während ein entsprechendes H-Profil als aus zwei derartigen U-Profilen mit gemeinsamem Querschenkel aufgefaßt werden kann, bildet bei einem entsprechendem Eckprofil der Querschenkel des einen U-Profils gleichzeitig den zweiten Längsschenkel des anderen, um 90° um seine Längsachse gedrehten U-Profils. In diesem Fall kann es genügen, nur den zweiten Seitenschenkel des zweiten U-Profils nach dem vorliegenden Vorschlag auszubilden, jedoch kann dann der Winkel zwischen diesem Seitenschenkel und dem anschließenden Quersteg kleiner sein und z.B. nur 89° betragen.

## Patentansprüche

1. Aluminiumwinkelprofil mit einem einen U-Querschnitt begrenzenden Seitenschenkel, **dadurch gekennzeichnet, daß** das Profil aus einer halbharten Aluminiumlegierung besteht, und daß der Winkel zwischen dem Quersteg (3) und mindestens dem einen freien Seitenschenkel (1, 2) kleiner als 90° ist.

2. Aluminiumprofil nach Anspruch 1, **dadurch gekennzeichnet, daß** der Winkel zwischen dem Quersteg (3) und mindestens dem einen Seitenschenkel (1, 2) bei ca. 89,5° liegt.

3. Aluminiumprofil nach Anspruch 1 oder 2, **dadurch gekennzeichnet, daß** die lichte Weite des Profils am Fuß der Seitenschenkel (1, 2), also in Höhe des Quersteges (3), geringfügig, z.B. 0,1 mm, kleiner als die Nennweite ist.

4. Aluminiumprofil nach einem der Ansprüche 1 bis 3, **dadurch gekennzeichnet, daß** mindestens einer der Seitenschenkel (1,2) sich in Richtung seines freien Längsrandes verjüngt.

5. Aluminiumwinkelprofil nach einem der Ansprüche 1 bis 4, **dadurch gekennzeichnet, daß** mindestens einer der Seitenschenkel (1, 2) an seinem freien Längsrand (1a, 2a) außenseitig verrundet ist.

6. Aluminiumwinkelprofil nach Anspruch 5, **dadurch gekennzeichnet, daß** der Radius der Verrundung zweckmäßig so gewählt, daß die Breite der Stirnfläche des freien Längsrandes weniger als 30% der mittleren Materialstärke des Seitenschenkels (1, 2) beträgt.
